# FASCICULE DE BREVET EUROPEEN

(11) **EP 0 549 500 B1**
(45) Date de publication et mention de la délivrance du brevet: **28.08.1996**
(21) Numéro de dépôt: 92440144.1
(22) Date de dépôt: 21.12.1992
(51) Int. Cl.: B65D 30/14

(54) **Sac d'emballage étanche et lavable, procédé de fabrication correspondant et machine pour le façonnage de son fond**
Dichter, waschbarer Verpackungssack, Verfahren zu dessen Herstellung und Vorrichtung zur Formgebung seines Bodens
Sealed, washable sack, manufacturing method and machine to form its base

(30) Priorité: 24.12.1991 FR 9116428
(43) Date de publication de la demande: 30.06.1993
(73) Titulaire: CHARFA (S.A.), F-75009 Paris (FR)
(72) Inventeur: Baumuller, Théodore, F-67590 Schweighouse sur Moder (FR)
(74) Mandataire: Nuss, Pierre

(56) Documents cités:
- FR-A- 1 379 215
- FR-A- 1 563 040
- GB-A- 503 279
- GB-A- 1 000 966
- US-A- 3 262 633
- US-A- 3 596 826

## Description

La présente invention concerne le domaine des emballages, plus particulièrement les sacs de grande contenance étanches et lavables, et a pour objet un sac d'emballage étanche et lavable, son procédé de fabrication ainsi qu'une machine pour le façonnage de son fond.

Les sacs d'emballage étanches connus actuellement sont généralement constitués d'une gaine intérieure indépendante et d'une ou de plusieurs couches extérieures de renforcement et de support d'impression, l'ensemble étant plié et collé au niveau du fond et soudé au niveau de l'ouverture, après remplissage, afin de le rendre étanche. Néanmoins, du fait des différentes opérations de repliage au niveau du fond, des recoins non accessibles, donc ne pouvant être ni vidangés, ni lavés, sont constitués à ce niveau. En outre, ledit sac ne peut être réalisé à partir d'un complexe d'un seul tenant, et ne présente pas, après remplissage, un fond rectangulaire, ce qui entraîne une palettisation malaisée. Par ailleurs, en vue de mettre en place une impression au niveau du fond, il est nécessaire de contrecoller une bande de fond supplémentaire comportant ladite impression.

On connaît également des sacs d'emballage étanches à fond pincé et à soufflets, également appelés "Pinch", permettant de pallier certains des inconvénients précités. En effet, ces sacs d'emballage à soufflets sont munis de fonds rectangulaires, dépourvus de recoins intérieurs.

Toutefois, la présence des soufflets, au niveau de l'ouverture des sacs, nécessite l'utilisation d'une machine spécialement adaptée en vue de leur remplissage et de leur scellage par soudure. De plus, le changement du nombre de couches au niveau de l'ouverture et la présence éventuelle de matériau emballé entre les soufflets, lorsque ladite ouverture est pincée en vue de la réalisation de la soudure de scellage, entraînent l'apparition de points de ruputures privilégiés au niveau de ladite soudure, pouvant compromettre l'étanchéité dudit sac d'emballage.

On connait déjà par le document GB-A-1 000 966, un sac d'emballage réalisé à partir d'un complexe dont la face interne est thermosoudable. Ce sac comporte un fond rectangulaire étanche constitué par deux languettes latérales et par deux languettes médianes découpées dans le tube constituant le corps du sac, les deux languettes latérales étant repliées transversalement vers l'intérieur et assemblées entre elles par soudage au niveau de leurs extrémités libres et les deux languettes médianes étant rabattues et collées sur lesdites languettes latérales assemblées, en se recouvrant au moins de manière partielle.

Toutefois, ce sac présente des soufflets latéraux, ainsi que des languettes latérales non solidarisées au corps du sac au niveau de leurs bords longitudinaux, ce qui entraîne la formation de recoins difficilement accessibles et pouvant constituer des logements de retenue de produit de remplissage.

On connait également par le document US-A-3 262 633, un sac entièrement constitué en papier et réalisé à partir d'un tube formé de plusieurs couches de papier.

Ce sac présente également un fond composé par l'assemblage de deux languettes latérales et de deux languettes médianes entre elles.

Néanmoins, ce sac étant réalisé en papier, il est forcément non lavable et non étanche. De plus, les deux languettes latérales n'étant ni jointives au niveau de leurs extrémités libres, ni solidarisées au corps du sac au niveau de leurs bords longitudinaux, il en résulte la création de recoins susceptibles de retenir des quantités de' produit de remplissage et une impossibilité de vidange totale dudit sac.

Le problème posé à l'invention consiste à réaliser un sac d'emballage étanche et lavable, sans soufflet, ne présentant aucun recoin intérieur inaccessible et dont le fond a une forme rectangulaire. En outre, ledit sac d'emballage devra pouvoir être fabriqué à partir d'un complexe d'un seul tenant ou obtenu par contrecollage de plusieurs couches et ne nécessiter aucune bande de fond supplémentaire pour la mise en place, au niveau de son fond, d'une impression adaptée.

Ce problème est précisément résolu par l'invention, grâce à un sac d'emballage étanche et lavable, réalisé à partir d'un complexe dont la face interne est thermosoudable, comportant un fond rectangulaire étanche, constitué par deux languettes latérales et par deux languettes médianes découpées dans le tube constituant le corps du sac, les deux languettes latérales étant repliées transversalement vers l'intérieur et assemblées entre elles par soudage au niveau de leurs extrémités libres et les deux languettes médianes étant rabattues et collées sur lesdites languettes latérales assemblées, en se recouvrant au moins de manière partielle, sac d'emballage caractérisé en ce que lesdites languettes latérales sont également assemblées par soudage le long de leurs bords longitudinaux avec les bases des deux languettes médianes, le sac d'emballage ne présentant ni soufflet ni recoin intérieur,

L'invention a également pour objet un procédé de fabrication d'un sac d'emballage précité, caractérisé en ce qu'il consiste essentiellement à réaliser, à partir d'une bande d'un complexe, dont la face interne est thermosoudable, des tubes ouverts comportant à l'une de leurs extrémités deux languettes latérales et deux languettes médianes définies par des incisions (13), puis, aprés réalisation de rainures (14) s'étendant des bords de pliage (15, 15') du tube aplati aux extrêmités des incisions (13), à replier transversalement les languettes latérales l'une vers l'autre, en déformant le tube (4) suivant les rainures (14) et a les assembler par soudage thermique au niveau de leurs extrémités libres, à assembler par soudage thermique lesdites languettes latérales au niveau de leurs bords longitudinaux, avec la face interne des tubes, le long des bases des languettes médianes, et, enfin, à rabattre successivement les languettes médianes après mise à la longueur et encollage, contre lesdites languettes latérales assemblées.

Enfin l'invention concerne également une machine pour le façonnage du fond du sac d'emballage décrit ci-dessus, mettant en oeuvre, au moins partiellement, le procédé susvisé, caractérisé en ce qu'il est principalement constitué par une suite de postes de façonnage, à savoir, un dispositif de rainurage par écrasement, réalisant des rainures (14) s'étendant des bords de pliage (15, 15') jusqu'aux incisions (13) délimitant les languettes (3, 3', 6, 6') un dispositif d'écartement du fond du tube, de pliage des languettes latérales l'une vers l'autre, en déformant le tube (4) suivant les rainures (14), et d'assemblage desdites languettes par soudage thermique, un dispositif de soudage thermique des bords longitudinaux des languettes latérales, Un dispositif de découpes des languettes médianes et un dispositif d'encollage et de rabattement des languettes médianes, le sac d'emballage en cours de formation étant transporté d'un poste de façonnage donné au suivant au moyen de bandes d'entraînement.

L'invention sera mieux comprise, grâce à la description ci-après, qui se rapporte au mode de réalisation préféré, donné à titre d'exemple non limitatif, et expliqué avec référence aux dessins schématiques annexés, dans lesquels :
les figures 1A à 1E représentent de manière schématique les différentes étapes de la fabrication du sac d'emballage conforme à l'invention,
les figures 2 à 6 sont des vues en plan des dispositifs faisant partie de la machine conforme à l'invention, et,
les figures 7 à 9 sont des vues en élévation frontale suivant F des dispositifs représentés respectivement aux figures 2, 4 et 5.

Conformément à l'invention, le sac d'emballage comporte un fond 2 rectangulaire étanche, ne présentant aucun recoin intérieur, essentiellement constitué par deux languettes latérales 3, 3' découpées dans le tube 4 constituant le corps du sac 1, repliées transversalement vers l'intérieur et assemblées, par soudage, d'une part, entre elles au niveau de leurs extrémités libres, et, d'autre part, le long de leurs bords longitudinaux 5, avec les bases 7 des deux languettes médianes 6, 6', également découpées dans le tube 4, ces dernières étant rabattues et collées sur lesdites languettes latérales 3, 3' assemblées, en se recouvrant au moins de manière partielle (Fig. 1A à 1E).

Le fond 2, rendu étanche par l'assemblage des languettes latérales 3, 3' entre elles ainsi qu'avec la paroi interne du complexe au niveau des bases 7 des deux languettes médianes 6, 6', est ainsi renforcé structurellement par le contrecollage de ces dernières sur la face externe des languettes latérales 3, 3'. Le rabattement est réalisé de manière telle que les lignes de pliage, au niveau des bases 7 des languettes, médianes 6, 6', soient confondues avec les bordures intérieures 10 des bandes de soudage 11 entre les languettes latérales 3, 3' et médianes 6, 6'.

Ainsi, les zones d'assemblages au niveau du fond 2 dudit sac d'emballage 1, sont affleurantes à l'intérieur de ce dernier, et, par conséquent, aucun recoin non lavable, produit par des parties du sac d'emballage 1 pincées l'une contre l'autre et/ou repliées, n'apparaît au niveau dudit fond 2 lorsque ledit sac d'emballage 1 est déployé.

Selon une première variante de réalisation de l'invention, le sac d'emballage 1 est composé d'un complexe coextrudé d'un seul tenant, dont la face interne est recouverte d'un matériau thermosoudable, préférentiellement du polyéthlène, et dont la face externe consiste en un support d'impression non thermosoudable tel que, par exemple, du papier, ledit complexe pouvant comporter, le cas échéant, des couches intermédiaires de renforcement et/ou présentant des propriétés de barrière spécifiques, telles que, notamment, une couche en aluminium, une couche résistant au déchirement ou autre.

La couche extérieure supportant l'impression peut consister préférentiellement soit en du papier du type kraft, soit en du papier traité, ce en fonction de la complexité et des dimensions des détails de l'impression à apposer.

Conformément à une seconde variante de réalisation de l'invention, représentée à la figure 1A des dessins annexés, le sac d'emballage 1 est constitué par un complexe obtenu par contrecollage de plusieurs couches présentant des propriétés spécifiques, parmi lesquelles notamment une couche intérieure en un matériau thermosoudable tel que, par exemple, du polyéthylène, et une couche extérieure non thermosoudable pouvant supporter une impression, tel que, par exemple du papier, le contrecollage étant réalisé de manière continue au niveau de la zone de découpe des languettes transversales 3, 3' et médianes 6, 6' et au niveau de la zone proximale de l'ouverture 8 dudit sac d'emballage 1.

Comme le montre la figure 1E des dessins annexés, la languette médiane 6 supérieure, ainsi que, éventuellement, la partie non recouverte de la languette médiane 6' inférieure, comporte une impression 9 de nature informative et/ou décorative.

L'invention a également pour objet un procédé de fabrication d'un sac d'emballage 1 consistant essentiellement à réaliser, à partir d'une bande d'un complexe, dont la face interne est thermosoudable, des tubes 4 ouverts comportant à l'une de leurs extrémités deux languettes latérales 3, 3' et deux languettes médianes 6, 6' puis, après rainurage, à replier transversalement les languettes latérales 3,3' et à les assembler par soudage thermique au niveau de leurs extrémités libres, à assembler par soudage thermique lesdites languettes latérales 3, 3' au niveau de leurs bords longitudinaux 5, avec la face interne des tubes 4, le long des bases 7 des languettes médianes 6, 6', et, enfin, à rabattre successivement les languettes médianes 6, 6' après mise à la longueur et encollage, contre lesdites languettes latérales 3,3' assemblées (Fig. 1A à 1E).

Comme le montre plus particulièrement la figure 1A des dessins annexés, la réalisation des tubes 4 consiste à replier, à plat, les deux bords longitudinaux d'une bande d'un complexe thermosoudable l'un vers l'autre, de manière à obtenir un tuyau creux, à assembler par soudage thermique longitudinal les faces internes des zones de recouvrement 12 des bords repliés, à sectionner le tuyau creux continu obtenu en tubes 4 de longueur prédéterminée, fonction de la taille du sac d'emballage 1 à réaliser, et, enfin, à découper deux languettes latérales 3, 3' et deux languettes médianes 6, 6' par l'intermédiaire de deux incisions rectilignes 13, symétriques par rapport à l'axe longitudinal des tubes 4 aplatis et s'étendant à partir de l'une des extrémités ouvertes desdits tubes 4.

Le façonnage des fonds 2 des sacs d'emballage 1, à partir de tubes 4 comportant deux languettes latérales 3, 3' et deux languettes médianes 6, 6', consiste à ménager des rainures 14 en biais s'étendant des bords de pliage 15, 15' du tube aplati aux extrémités des incisions rectilignes 13, puis à écarter le fond du tube 4 et à replier les languettes latérales 3, 3' l'une vers l'autre, en déformant le tube 4 suivant les rainures 14 écrasées auparavant, à assembler ensuite les extrémités libres des languettes latérales 3, 3' par soudage thermique de leurs zones de recouvrement 16, à assembler par soudage thermique les bords longitudinaux 5 des languettes latérales 3, 3' repliées avec la face interne du tube 4 au niveau des bases 7 des languettes médianes 6, 6', à découper les languettes médianes 5, 5' à des longueurs données, dépendant des dimensions du fond 2 souhaitées, à enduire lesdites languettes médianes 6, 6' d'une colle, et, enfin, à replier successivement les languettes médianes 6, 6' au niveau de leurs bases 7 suivant des lignes de pliage déterminées par les bordures intérieures 10 des zones d'assemblage 11 des bords longitudinaux 5 des languettes latérales 3, 3', en les rabattant sur ces dernières avec recouvrement mutuel au moins partiel (Fig. 1A à 1E).

Enfin l'invention concerne également une machine pour le façonnage du fond 2 du sac d'emballage 1, représentée aux figures 2 à 9 des dessins annexés et principalement constituée par une suite de postes de façonnage 17 à 21, à savoir, un dispositif 17 de rainurage par écrasement, un dispositif 18 d'écartement du fond du tube 4, de pliage des languettes latérales 3, 3' et d'assemblage de ces dernières par soudage thermique, un dispositif 19 de soudage thermique des bords longitudinaux 5 des languettes latérales 3, 3', un dispositif 20 de découpes des languettes médianes 6, 6' et un dispositif 21 d'encollage et de rabattement des languettes médianes 6, 6' le sac d'emballage 1 en cours de formation étant transporté d'un poste de façonnage donné 17, 18, 19, ou 20 au suivant 18, 19, 20 ou 21 au moyen de bandes d'entraînement 22.

Comme le montrent les figures 2 et 7, le dispositif 17 de rainurage se présente avantageusement sous la forme d'une presse comportant une plaque fixe 24 supportant le tube 4 et une plaque 25 mobile verticalement au moyen d'au moins un vérin 26 et comportant les nervures 27 d'écrasement des rainures 14.

Le dispositif 18 peut être composé, par exemple, d'une part, de deux plaques 28 de préhension et d'écartement des languettes médianes 6,6', montées de manière pivotante sur des axes de rotation 29 et commandées par des vérins 30, d'autre part, de deux électrodes 31, pouvant être déplacées l'une vers l'autre, à partir des bords de pliage 15, 15' du tube 4 en position, pour le pliage des languettes latérales 3, 3' selon les rainures 14 et leur assemblage par soudage thermique au niveau des zones de recouvrement 16 de leurs extrémités libres et, enfin, d'une tôle 32 assurant le repliement de la bande de soudage obtenue (Figure 3).

Le dispositif 19 de soudage thermique, représenté aux figures 4 et 8 des dessins annexés, consiste principalement en un support d'appui 33 escamotable, se présentant sous la forme de deux barres 34, 34' mobiles, pouvant être disposées en regard des bases 7 des languettes médianes 6, 6', et en un bloc de soudage thermique 35 comportant deux électrodes allongées 36 et pouvant être déplacé, par des vérins 37, en direction du fond 2 du sac d'emballage 1, afin de réaliser l'assemblage, par soudage thermique, des bords longitudinaux 5 des languettes latérales 3, 3' avec la face interne du corps du sac d'emballage 1 au niveau des bases 7 des languettes médianes 6, 6', ces dernières étant en position écartée (Figure 8).

Comme le montrent les figures 5 et 9 des dessins annexés, le dispositif 20 de découpe est composé de deux lames pivotantes 38 actionnées par des vérins 39 correspondants, permettant de sectionner chaque languette médiane 6 ou 6' à sa longueur respective, à savoir une faible longueur pour la languette médiane 6' inférieure et une longueur plus important pour la languette médiane 6 supérieure, de manière à ce qu'elles s'étendent, après rabattement, sur toute la largeur du fond 2 avec un léger recouvrement mutuel.

Enfin, le dispositif 21 d'encollage et de rabattement des languettes médianes 6, 6' est constitué, quant à lui, d'une part, par un bloc d'application de colle 40 pourvu de plusieurs orifices distributeurs 41 et, d'autre part, par des guides de rabattement 42, 42' respectivement pour la languette médiane 6 supérieure et pour la languette médiane 6' inférieure, l'encollage et le rabattement étant opérés grâce au mouvement de déplacement du sac d'emballage 1 entraîné par les bandes d'entraînement 22. Afin que le pliage et le rabattement de la bande médiane 6' inférieure s'effectue avant celui de la bande médiane 6 supérieure, le guide 42' s'étend plus avant dans la direction opposée au déplacement des sacs d'emballage 1 que le guide 42 (Figure 6).

La machine conforme à l'invention comporte également des dispositifs de contrôle de la pression, de la température et des temps de soudure, ainsi que différents voyants de signalisation et de cadrans d'affichage permettant de surveiller le déroulement du façonnage du fond 2.

Le transport des sacs d'emballage 1 en cours de fabrication d'un poste de façonnage donné au suivant s'effectue de manière discontinue, éventuellement sous le contrôle d'un automate programmable.

Comme le montre la description ci-dessus, le sac d'emballage conforme à l'invention présente une structure relativement simple au niveau de son fond 2, ce dernier étant néanmoins très résistant, et parfaitement étanche, et ne présentant aucun recoin non lavable. Il en résulte également que ledit sac d'emballage 1 peut être réalisé en nombre restreint d'opérations de façonnage.

En outre, le fond 2 du sac conforme à l'invention est totalement étanche aux gaz.

En effet, le soudage des deux languettes latérales 3, 3' est réalisé en appliquant l'une contre l'autre et en solidarisant entre elles (par application de chaleur et de pression), à chaque fois, les couches thermosoudables des portions à assembler, à savoir, d'une part, les extrémités libres desdites languettes latérales 3, 3' et, d'autre part, les bords longitudinaux 5 desdites languettes 3, 3' avec les bases des deux languettes médianes 6, 6'.

Par ailleurs, les couches de complexe (par exemple: couche extérieure en papier et couche intérieure en matériau thermosoudable) à assembler par soudage sont toujours au nombre de deux et présentent, par conséquent, des épaisseurs à assembler constantes, permettant de contrôler aisément l'opération de thermosoudage et de garantir une continuité et une étanchéité parfaite au niveau de la zone ou de la ligne de soudage.

Bien entendu, l'invention n'est pas limitée au mode de réalisation décrit et représenté aux dessins annexés. Des modifications restent possibles, notamment du point de vue de la constitution des divers éléments sans sortir pour autant du domaine de protection des revendications.

## Revendications

1. Sac d'emballage étanche et lavable, réalisé à partir d'un complexe dont la face interne est thermosoudable, comportant un fond (2) rectangulaire étanche, constitué par deux languettes latérales (3, 3') et par deux languettes médianes (6, 6') découpées dans le tube constituant le corps du sac (1), les deux languettes latérales (3, 3') étant repliées transversalement vers l'intérieur et assemblées entre elles par soudage au niveau de leurs extrémités libres et les deux languettes médianes (6, 6') étant rabattues et collées sur lesdites languettes latérales (3, 3') assemblées, en se recouvrant au moins de manière partielle, sac d'emballage caractérisé en ce que lesdites languettes latérales (3, 3') sont également assemblées par soudage le long de leurs bords longitudinaux (5) avec les bases (7) des deux languettes médianes (6, 6'), le sac d'emballage ne présentant ni soufflet ni recoin intérieur.

2. Sac d'emballage selon la revendication 1, caractérisé en ce qu'il est composé d'un complexe coextrudé d'un seul tenant, dont la face interne est recouverte d'un matériau thermosoudable, préférentiellement du polyéthylène, et dont la face externe consiste en un support d'impression non thermosoudable tel que, par exemple, du papier, ledit complexe pouvant comporter, le cas échéant, des couches intermédiaires de renforcement et/ou présentant des propriétés de barrière spécifiques.

3. Sac d'emballage selon la revendication 1, caractérisé en ce qu'il est constitué par un complexe obtenu par contrecollage de plusieurs couches présentant des propriétés spécifiques, parmi lesquelles notamment une couche intérieure en un matériau thermosoudable tel que, par exemple, du polyéthylène, et une couche extérieure non thermosoudable pouvant supporter une impression, tel que, par exemple du papier, le contrecollage étant réalisé de manière continue au niveau de la zone de découpe des languettes transversales (3, 3') et médianes (6, 6') et au niveau de la zone proximale de l'ouverture (8) dudit sac d'emballage (1).

4. Sac d'emballage selon l'une quelconque des revendications 1 à 3, caractérisé en ce que la languette médiane (6) supérieure, ainsi que, éventuellement, la partie non recouverte de la languette médiane (6') inférieure, comporte une impression (9) de nature informative et/ou décorative.

5. Procédé de fabrication d'un sac d'emballage selon l'une quelconque des revendications 1 à 4, caractérisé en ce qu'il consiste essentiellement à réaliser, à partir d'une bande d'un complexe, dont la face interne est thermosoudable, des tubes (4) ouverts comportant à l'une de leurs extrémités deux languettes latérales (3, 3') et deux languettes médianes (6, 6') définies par des incisions (13), puis, aprés réalisation de rainures (14) s'étendant des bords de pliage (15, 15') du tube aplati aux extrêmités des incisions (13), à replier transversalement les languettes latérales (3,3') l'une vers l'autre, en déformant le tube (4) suivant les rainures (14) et à les assembler par soudage thermique au niveau de leurs extrémités libres, à assembler par soudage thermique lesdites languettes latérales (3, 3') au niveau de leurs bords longitudinaux (5) avec la face interne des tubes (4), le long des bases (7) des languettes médianes (6, 6'), et, enfin, à rabattre successivement les languettes médianes (6, 6'), après mise à la longueur et enduction, contre lesdites languettes latérales (3, 3') assemblées.

6. Procédé de fabrication selon la revendication 5, caractérisé en ce que la réalisation des tubes (4) consiste à replier, à plat, les deux bords longitudinaux d'une bande d'un complexe thermosoudable l'un vers l'autre, de manière à obtenir un tuyau creux, à assembler par soudage thermique longitudinal les faces internes des zones de recouvrement (12) des bords repliés, à sectionner le tuyau creux continu obtenu en tubes (4) de longueur prédéterminée, fonction de la taille du sac d'emballage (1) à réaliser, et, enfin, à découper deux languettes latérales (3, 3') et deux languettes médianes (6, 6') par l'intermédiaire de deux incisions rectilignes (13) symétriques par rapport à l'axe longitudinal des tubes (4) aplatis et s'étendant à partir de l'une des extrémités ouvertes desdits tubes (4).

7. Procédé de fabrication selon l'une quelconque des revendications 6 et 7, caractérisé en ce que le façonnage des fonds (2) des sacs d'emballage (1), à partir de tubes (4) comportant deux languettes latérales (3, 3') et deux languettes médianes (6, 6'), consiste à ménager des rainures (14) en biais s'étendant des bords de pliage (15, 15') du tube aplati aux extrémités des incisions rectilignes (13), puis à écarter les fond du tube (4) et à replier les languettes médianes (3, 3') l'une vers l'autre, en déformant le tube (4) suivant les rainures (14) écrasées auparavant, à assembler ensuite les extrémités libres des languettes latérales (3, 3') par soudage thermique de leurs zones de recouvrement (16), à assembler par soudage thermique les bords longitudinaux (5) des languettes latérales (3, 3') repliées avec la face interne du tube (4) au niveau des bases (7) des languettes médianes (6, 6'), à découper les languettes médianes (6, 6') à des longueurs données, dépendant des dimensions du fond (2) souhaitées, à enduire lesdites languettes médianes (6, 6') d'une colle, et, enfin, à replier successivement les languettes médianes (6, 6') au niveau de leurs bases (7) suivant des lignes de pliage déterminées par les bordures intérieures (10) des zones d'assemblage (11) des bords longitudinaux (5) des languettes latérales (3, 3'), en les rabattant sur ces dernières avec recouvrement mutuel au moins partiel.

8. Machine pour le façonnage du fond d'un sac d'emballage selon l'une quelconque des revendications 1 à 4, mettant en oeuvre le procédé de fabrication selon la revendication 7, caractérisée en ce qu'elle est principalement constituée par une suite de postes de façonnage (17 à 21), à savoir, un dispositif de rainurage (17) par écrasement, réalisant des rainures (14) s'étendant des bords de pliage (15, 15') jusqu'aux incisions (13) délimitant les languettes (3, 3', 6, 6'), un dispositif d'écartement (18) du fond du tube (4), de pliage des languettes latérales (3, 3') l'une vers l'autre, en déformant le tube (4) suivant les rainures (14), et d'assemblage de ces dernières par soudage thermique, un dispositif de soudage thermique (19) des bords longitudinaux (5) des languettes latérales (3, 3'), un dispositif de découpe (20) des languettes médianes (6, 6') et un dispositif d'encollage et de rabattement (21) des languettes médianes (6, 6') le sac d'emballage (1) en cours de formation étant transporté d'un poste de façonnage donné (17, 18, 19, ou 20) au suivant (18, 19, 20 ou 21) au moyen de bandes d'entraînement (22).

9. Machine selon la revendication 8, caractérisée en ce que le dispositif d'écartement (18) est composé, d'une part, de deux plaques (28) de préhension et d'écartement des languettes médianes (6, 6'), montées de manière pivotante sur des axes de rotation (29) et commandées par des vérins (30), d'autre part, de deux électrodes (31), pouvant être déplacées l'une vers l'autre, à partir des bords de pliage (15, 15') du tube (4) en position, pour le pliage des languettes latérales (3, 3') selon les rainures (14) et leur assemblage par soudage thermique au niveau des zones de recouvrement (16) de leurs extrémités libres et, enfin, d'une tôle (32) assurant le repliement de la bande de soudage obtenue.

10. Machine selon l'une quelconque des revendications 8 et 9, caractérisée en ce que le dispositif d'encollage et de rabattement (21) est constitué, d'une part, par un bloc d'application de colle (40) pourvu de plusieurs orifices distributeurs (41) et, d'autre part, par des guides de rabattement (42, 42'), l'encollage et le rabattement des languettes médianes (6, 6') étant opérés grâce au mouvement de déplacement du sac d'emballage (1) entraîné par les bandes d'entraînement (22).

## Claims

1. Sealed washable packaging bag produced from a complex of which the internal face can be thermally welded, comprising a sealed rectangular bottom (2) consisting of two lateral tongues (3, 3') and of two median tongues (6, 6') cut out in the tube constituting the body of the bag (1), the two lateral tongues (3, 3') being folded transversely inwardly and being connected to one another by welding in the region of their free ends and the two median tongues (6, 6') being turned down and stuck on said connected lateral tongues (3, 3') while at least partially overlapping, the packaging bag being characterized in that said lateral tongues (3, 3') are also connected by welding along their longitudinal edges (5) to the bases (7) of the two median tongues (6, 6'), the packaging bag having neither a gusset nor an internal recess.

2. Packaging bag according to claim 1, characterized in that it is composed of a complex which is coextruded in one piece, of which the internal face is covered with a thermally weldable material, preferably polyethylene, and of which the external face consists of a printing substrate which cannot be thermally welded such as, for example, paper, said complex being able to comprise intermediate reinforcing layers and/or having specific barrier properties, if necessary.

3. Packaging bag according to claim 1, characterized is that it consists of a complex obtained by adhesion of several layers having specific properties, including, in particular, an internal layer of a thermally weldable material such as polyethylene and an external layer which is not thermally weldable and can hold printing such as paper, adhesion being carried out continuously in the region of the cut-out zone of the transverse tongues (3, 3') and median tongues (6, 6') and in the region of the proximal zone of the opening (8) of said packaging bag (1).

4. Packaging bag according to any one of claims 1 to 3, characterized in that the upper median tongue (6) and optionally the uncovered portion of the lower median tongue (6') comprises informative and/or decorative printing (9).

5. A process for manufacturing a packaging bag according to any one of claims 1 to 4, characterized in that it essentially involves producing, from a strip of a complex of which the internal face is thermally weldable, open tubes (4) comprising, at one of their ends, two lateral tongues (3, 3') and two median tongues (6, 6') defined by incisions (13) then, after producing grooves (14) extending from the fold edges (15, 15') of the flattened tube to the ends of the incisions (13), folding the lateral tongues (3, 3') transversely toward one another while deforming the tube (4) along the grooves (14) and connecting them by thermal welding in the region of their free ends, connecting said lateral tongues (3, 3') by thermal welding in the region of their longitudinal edges (5) to the internal face of the tubes (4), along the bases (7) of the median tongues (6, 6') and finally successively folding down the median tongues (6, 6') after adjusting the length and coating, against said connected lateral tongues (3, 3').

6. Manufacturing process according to claim 5, characterized in that the production of the tubes (4) involves folding flat the two longitudinal edges of a strip of a thermally weldable complex toward one another so as to obtain a hollow pipe, connecting the internal faces of the overlapping zones (12) of the folded edges by longitudinal thermal welding, dividing the continuous hollow pipe obtained into tubes (4) of predetermined length depending on the size of the packaging bag (1) to be produced and finally cutting out two lateral tongues (3, 3') and two median tongues (6, 6') by means of two rectilinear incisions (13) which are symmetrical about the longitudinal axis of the flattened tubes (4) and extend from one of the open ends of said tubes (4).

7. Manufacturing process according to any one of claims 6 and 7, characterized in that the shaping of the bottoms (2) of the packaging bags (1) from tubes (4) comprising two lateral tongues (3, 3') and two median tongues (6, 6') involves making grooves (14) at a bias extending from the fold edges (15, 15') of the flattened tube to the ends of the rectilinear incisions (13) then spreading the bottom of the tube (4) and folding the median tongues (3, 3') toward one another while deforming the tube (4) along previously crushed grooves (14), then connecting the free ends of the lateral tongues (3, 3') by thermal welding of their overlapping zones (16), connecting by thermal welding the longitudinal edges (5) of the folded lateral tongues (3, 3') to the internal face of the tube (4) in the region of the bases (7) of the median tongues (6, 6'), cutting out the median tongues (6, 6') to given lengths depending on the desired dimensions of the bottom (2), coating said median tongues (6, 6') with a glue and finally successively folding the median tongues (6, 6') in the region of their bases (7) along fold lines determined by the internal borders (10) of the connection zones (11) of the longitudinal edges (5) of the lateral tongues (3, 3') by turning them down onto them with at least partial mutual overlapping.

8. Machine for shaping the bottom of a packaging bag according to any one of claims 1 to 4, employing the production process according to claim 7, characterized in that it consists mainly of a succession of shaping stations (17 to 21), that is a device (17) for grooving by crushing, producing grooves (14) extending from the fold edges (15, 15') to the incisions (13) limiting the tongues (3, 3', 6, 6'), a device for spreading (18) the bottom of the tube (4), for folding the lateral tongues (3, 3') toward one another while deforming the tube (4) along the grooves (14) and for connecting the lateral tongues (3, 3') by thermal welding, a thermal welding device (19) for the longitudinal edges (5) of the lateral tongues (3, 3'), a device for cutting out (20) the median tongues (6, 6') and a device for pasting and turning down (21) the median tongues (6, 6'), the packaging bag (1) being shaped being transported from a given shaping station (17, 18, 19 or 20) to the next (18, 19, 20 or 21) by means of drive belts (22).

9. Machine according to claim 8, characterized in that the spreading device (18) is composed, on the one hand, of two plates (28) for gripping and spreading the median tongues (6, 6') pivotally mounted on axes of rotation (29) and controlled by jacks (30) and on the other hand of two electrodes (31) capable of being displaced toward one another from the fold edges (15, 15') of the tube (4) in position for folding the lateral tongues (3, 3') along the grooves (14) and connecting them by thermal welding in the region of the overlapping zones (16) of their free ends and finally of a plate (32) allowing the welded strip obtained to be folded.

10. Machine according to any one of claims 8 and 9, characterized in that the pasting and turning down device (21) consists, on the one hand, of a glue-application block (40) provided with several distributing orifices (41) and, on the other hand, of turn-down guides (42, 42'), the pasting and turning down of the median tongues (6, 6') being carried out as a result of the displacement movement of the packaging bag (1) driven by the drive belts (22).

## Patentansprüche

1. Dichter waschbarer Verpackungssack, gebildet aus einem Komplex mit einer heißsiegelfähigen Innenseite und einem dichten rechtwinkligen Boden (2), der durch zwei Seitenlaschen (3, 3') und durch zwei Zwischenlaschen (6, 6'), die von dem den Sackkörper (1) bildenden Tubus ausgeschnitten sind, gebildet wird, wobei die beiden Seitenlaschen (3, 3') quer nach innen gefaltet und durch Verschweißung im Bereich ihrer freien Enden miteinander verbunden sind und wobei die beiden Zwischenlaschen (6, 6') auf die genannten, verbundenen Seitenlaschen (3, 3') gefaltet und geklebt sind unter zumindest teilweiser Überlappung, wobei der Verpackungssack dadurch gekennzeichnet ist, daß die genannten Seitenlaschen (3, 3') auch entlang ihrer Längsränder (5) mit der Basis (7) der beiden Zwischenlaschen (6, 6') verschweißt sind, wobei der Verpackungssack weder Zwickel, noch innere Schlupfwinkel aufweist.

2. Verpackungssack nach Anspruch 1,
dadurch gekennzeichnet,
daß er aus einem durch Koextrusion in einem Stück hergestellten Komplex zusammengesetzt ist, wobei die innere Seite von einem heißsiegelfähigen Material, bevorzugterweise Polyethylenen bedeckt ist, und wobei die äußere Seite aus einem nicht heißsiegelfähigem Druckträgermaterial zum Beispiel aus Papier besteht, wobei der Komplex vorkommendenfalls Verstärkungszwischenschichten umfassen und/oder spezifische Barriereeigenschaften aufweisen kann.

3. Verpackungssack nach Anspruch 1,
dadurch gekennzeichnet,
daß er aus einem Komplex zusammengesetzt ist, der durch Zusammenkleben von mehreren Schichten erhalten wurde, die spezifische Eigenschaften aufweisen, mit insbesondere einer inneren Schicht aus einem heißsiegelfähigen Material wie zum Beispiel aus Polyethylen und einer äußeren nichtheißsiegelfähigen Schicht wie zum Beispiel Papier, die einen Aufdruck tragen kann, wobei das Verkleben in kontinuierlicher Art und Weise erfolgt im Bereich der Schnittzone der Querlaschen (3, 3') und der Zwischenlaschen (6, 6') und im Bereich der bei der Öffnung (8) des Verpackungssackes (1) befindlichen Zone.

4. Verpackungssack nach einem der Ansprüche 1 bis 3,
dadurch gekennzeichnet,
daß die obere Zwischenlasche (6) sowie unter Umständen der nicht umgefaltete Abschnitt der unteren Zwischenlasche (6') einen Aufdruck (9) informativer und/oder dekorativer Art umfaßt.

5. Verfahren zur Herstellung eines Verpackungssackes nach einem der Ansprüche 1 bis 4,
dadurch gekennzeichnet,
daß es im wesentlichen darin besteht, daß aus einem Streifen ein Komplex hergestellt wird, dessen innere Seite heißsiegelfähig ist, sowie offene Schläuche (4), die an einem ihrer Enden zwei Seitenlaschen (3, 3') und zwei Zwischenlaschen (6, 6'), welche durch Einschnitte (13) gebildet sind, umfassen, daß hierauf nach der Herstellung von Falzen (14), die sich entlang der Faltränder (15, 15') des flachen Schlauches an den Enden der Einschnitte (13) erstrecken, die Seitenlaschen (3, 3') quer aufeinander zu unter Deformation des Schlauches (4) entlang der Falze (14) gefaltet werden und daß diese durch Verschweißung im Bereich ihrer freien Enden miteinander verbunden werden, daß die Seitenlaschen (3, 3') durch Schweißung im Bereich ihrer Längsränder (5) mit der Innenseite der Schläuche (4) entlang der Basen (7) der Zwischenlaschen (6, 6') verbunden werden, und daß schließlich nachfolgend die Zwischenlaschen (6, 6') nach Anpassung ihrer Länge und Beschichtung gegen die verbundenen Seitenlaschen (3, 3') umgeschlagen werden.

6. Herstellungsverfahren nach Anspruch 5,
dadurch gekennzeichnet,
daß die Herstellung der Schlauchabschnitte (4) darin besteht, daß im ungefalzten Zustand die beiden Längsränder eines Streifens eines heißsiegelfähigen Komplexes aufeinander gefaltet werden derart, daß sich ein hohler Schlauch ergibt, daß durch Längsschweißung die inneren Seiten der Überlappungsbereiche (12) der gefalteten Ränder verbunden werden, daß der hieraus erhaltene kontinuierliche hohle Sahlauch in einzelne Schlauchabschnitte (4) von vorbestimmter Länge aufgeteilt wird, die von der Größe des herzustellenden Verpackungssackes (1) abhängt, und daß schließlich zwei Seitenlaschen (3, 3') und zwei Zwischenlaschen (6, 6') mittels zweier rechtwinklinger Einschnitte (13) herausgeschnitten werden, die zu einer Längsachse der flachen Schläuche (4) symmetrisch sind und ausgehend von dem einen der offenen Enden der Schlauchabschnitte (4) verlaufen.

7. Herstellungsverfahren nach einem der Ansprüche 6 und 7,
dadurch gekennzeichnet,
daß die Formgebung der Böden (2) der Verpackungssäcke (1) aus Schlauchabschnitten (4), die zwei Seitenlaschen (3, 3') und zwei Zwischenlaschen (6, 6') umfassen, darin besteht, daß schräge Falze (14) vorgesehen werden, die sich von den Falträndern (15, 15') des flachen Schlauchabschnittes an den Enden der rechtwinkligen Einschnitte (13) erstrecken, daß danach der Boden des Schlauchabschnittes (4) ausgebreitet wird und die Zwischenlaschen (6, 6') aufeinander gefaltet werden, indem der sich an die vorher plattgedrückte Falze (14) anschließende Schlauchabschnitt (4) deformiert wird, daß hierauf die freien Enden der Seitenlaschen (3, 3') durch Schweißung ihrer Überlappungsbereiche (16) verbunden werden, daß die Längsränder (5) der Seitenlaschen (3, 3'), die mit der inneren Seite des Schlauchabschnittes (4) im Bereich der Basen (7) der Zwischenlaschen (6, 6') umgefaltet sind, verbunden werden, daß die Zwischenlaschen (6, 6') entsprechend vorgegebenen Längen abgeschnitten werden, die von den gewünschten Dimensionen des Bodens (2) abhängen, daß die Zwischenlaschen (6, 6') mit einem Kleber bestrichen werden und schließlich daß hierauf die Zwischenlaschen (6, 6') im Bereich ihrer Basen (7) den Faltlinien folgend, die durch die inneren Umrandungen (10) der Verbindungsbereiche (11) der Längsränder (5) der Seitenlaschen (3, 3') festgelegt sind, umgefaltet werden, indem diese auf letztere mit zumindest teilweiser gegenseitiger Überlappung umgeschlagen werden.

8. Vorrichtung zur Formgebung des Bodens eines Verpackungssackes nach einem der Ansprüche 1 bis 4 unter Verwendung des Herstellungsverfahrens nach Anspruch 7,
dadurch gekennzeichnet,
daß sie im wesentlichen zusammengesetzt ist aus einer Reihe von Formgebungsstellen (17 bis 21) nämlich einer Vorrichtung zum Falzen (17) durch Zusammendrücken zur Herstellung der Falze (14), die sich entlang der Faltränder (15, 15') bis zu den Einschnitten (13), welche die Laschen (3, 3', 6, 6') begrenzen, erstrecken, einer Vorrichtung zum Trennen (18) des Bodens des Schlauchabschnittes (4), zum Falten der Seitenlaschen (3, 3') aufeinander zu unter Deformation des Schlauchabschnittes (4), der sich an die Falze (14) anschließt, und zum Verbinden letzterer durch thermische Schweißung, einer Vorrichtung zum Verschweißen (19) der Längsränder (5) der Seitenlaschen (3, 3'), einer Vorrichtung zum Schneiden (20) der Zwischenlaschen (6, 6'), und einer Vorrichtung zum Kleben und Falten (21) der Zwischenlaschen (6, 6') wobei der Verpackungssack (1) im Laufe seiner Entstehung von einer Formgebungsstelle (17, 18, 19 oder 20) zur folgenden (18, 19, 20 oder 21) mit Hilfe von Förderbändern (22) transportiert wird.

9. Vorrichtung nach Anspruch 8,
dadurch gekennzeichnet, daß die Trennvorrichtung (18) zusammengesetzt ist zum einen aus zwei Platten (28) zum Greifen und Trennen der Zwischenlaschen (6, 6'), die in schwenkbarer Weise auf Drehachsen (29) montiert sind und mittels Stellgliedern gesteuert werden, zum anderen aus zwei Elektroden (31), die aufeinander zu verschoben werden können ausgehend von den Falträndern (15, 15') des Schlauchabschnittes (4) in die Position für die Faltung der Seitenlaschen (3, 3') entlang der Falze (14) und für deren Zusamensetzen mittels Schweißung im Bereich der Überlappungszone (16) ihrer freien Enden und schließlich aus einem Blech (32), das den Umschlag des durch Schweißen erhaltenen Streifens sichert.

10. Vorrichtung nach einem der Ansprüche 8 und 9,
dadurch gekennzeichnet,
daß die Vorrichtung zum Kleben und Umschlagen (21) zusammengesetzt ist zum einen aus einem Block zum Auftragen des Klebers (40), der mit mehreren Verteileröffnungen (41) versehen ist und zum anderen aus Umschlagführungen (42, 42'), wobei das Kleben und das Umschlagen der Zwischenlaschen (6, 6') dank der Verschiebebewegung des Verpackungssackes (1), der durch die Förderbänder (22) angetrieben wird, ausgeführt wird.
